# EUROPÄISCHE PATENTANMELDUNG

(11) **EP 4 221 462 A1**
(43) Veröffentlichungstag der Anmeldung: **02.08.2023**
(21) Anmeldenummer: 23153498.3
(22) Anmeldetag: 26.01.2023
(51) Int. Cl.: H05B 6/12

(54) **INDUKTIONSSPULE ZUM ERHITZEN VON GARGESCHIRR, INDUKTIONSKOCHFELD UND KOCHFELDSYSTEM**

(30) Priorität: 31.01.2022 DE 102022200973
(71) Anmelder: BORA - Vertriebs GmbH & Co KG, 6342 Niederndorf (AT)
(72) Erfinder: Schmöller, Anton, 6342 Niederndorf (AT); Vogl, Leonard, 6342 Niederndorf (AT)
(74) Vertreter: Rau, Schneck & Hübner Patentanwälte Rechtsanwälte PartGmbB

(57) **Zusammenfassung**

Eine Induktionsspule (16) zum Erhitzen von Gargeschirr umfasst eine Windungsgruppe (32) mit mindestens zwei um eine Spulenachse (30) verlaufenden Spulenwindungen (28) zum Erzeugen eines Magnetfelds, wobei die Windungsgruppe (32) mindestens einen Zwischenabschnitt (38) aufweist, der sich entlang einer Umfangsrichtung (ϕ) um die Spulenachse (30) erstreckt zwischen zwei aufeinanderfolgenden Maxima (rₘₐₓ) der Radialerstreckung (r) einer Außenkontur der Windungsgruppe (32), wobei entlang der Umfangsrichtung (ϕ) zwischen mindestens zwei der Spulenwindungen (28) der Windungsgruppe (32) ein veränderlicher Windungsabstand (d) vorliegt, wobei der Windungsabstand (d) innerhalb des Zwischenabschnitts (38) mindestens ein Abstandsmaximum (dₘₐₓ) aufweist, und wobei der Windungsabstand (d) innerhalb des Zwischenabschnitts (38) entlang der Umfangsrichtung (ϕ) beidseitig von dem Abstandsmaximum (dₘₐₓ) abnimmt.

## Beschreibung

Die vorliegende Patentanmeldung nimmt die Priorität der deutschen Patentanmeldung DE 10 2022 200 973.8 in Anspruch, deren Inhalt durch Bezugnahme hierin aufgenommen wird.

Die Erfindung betrifft eine Induktionsspule zum Erhitzen von Gargeschirr. Ferner betrifft die Erfindung ein Induktionskochfeld mit einer derartigen Induktionsspule. Die Erfindung betrifft auch ein Kochfeldsystem mit einem derartigen Induktionskochfeld.

Aus der EP 3 383 139 A1 ist eine Induktionsspule zum Erhitzen von Gargeschirr bekannt. Die Induktionsspule weist, abgesehen von abgerundeten Eckbereichen, eine rechteckförmige Außenkontur auf. Die Heizleistung, die mit derartigen Induktionsspulen bereitgestellt werden kann, ist über eine zu beheizende Fläche nicht gleichmäßig verteilt. Das Gargeschirr wird folglich nur ungleichmäßig erhitzt. Die Energieeffizienz eines mit dieser Induktionsspule ausgebildeten Induktionskochfelds ist reduziert und der Garvorgang wird erschwert, insbesondere wenn die zuzubereitenden Speisen gleichmäßig angebraten werden sollen.

Es ist eine Aufgabe der Erfindung, eine verbesserte Induktionsspule zum Erhitzen von Gargeschirr zu schaffen, welche insbesondere eine besonders gleichmäßige Beheizung einer, insbesondere nicht-kreisförmigen, Kochstelle gewährleistet.

Diese Aufgabe wird durch eine Induktionsspule zum Erhitzen von Gargeschirr mit den Merkmalen des Anspruchs 1 gelöst. Die Induktionsspule umfasst eine Windungsgruppe mit mindestens zwei, vorzugsweise um eine Spulenachse verlaufenden, Spulenwindungen zum Erzeugen eines Magnetfelds. Die Windungsgruppe kann mindestens einen Zwischenabschnitt aufweisen, der in einer Umfangsrichtung um die Spulenachse begrenzt ist durch zwei benachbarte Maxima der Radialerstreckung einer Außenkontur der Windungsgruppe.

Entlang der Umfangsrichtung liegt zwischen mindestens zwei der Spulenwindungen der Windungsgruppe vorzugsweise ein variierender, insbesondere nicht-konstanter, oder ein konstanter Windungsabstand vor. Der Windungsabstand kann innerhalb des Zwischenabschnitts mindestens ein Abstandsmaximum aufweisen.

Gemäß einem Aspekt der Erfindung kann der Windungsabstand innerhalb des Zwischenabschnitts entlang der Umfangsrichtung beidseitig von dem Abstandsmaximum reduziert sein. In dem Bereich zwischen den aufeinanderfolgenden Maxima der Radialerstreckung, insbesondere in dem Zwischenabschnitt, kann die radiale Erstreckung der Windungsgruppe abnehmen. Eine Änderung der Dichte der Spulenwindungen kann zu einer ungleichmäßigen Verteilung der abgegebenen Heizleistung über eine zu beheizenden Fläche führen. Die Dichte der Spulenwindungen wird vorzugsweise bestimmt als Quotient aus einer Anzahl der Spulenwindungen über einer Erstreckung der Induktionsspule, insbesondere in Radialrichtung, insbesondere gegenüber der Spulenachse, insbesondere ausgehend von der Spulenachse.

Dadurch, dass das Abstandsmaximum zwischen zwei der Spulenwindungen der Windungsgruppe in Umfangsrichtung zwischen den Maxima der Radialerstreckung angeordnet ist, wird die Dichte der Spulenwindungen in diesem Bereich, insbesondere in dem Zwischenabschnitt, reduziert. Eine erhöhte Leistungsabgabe in diesem Bereich, insbesondere in einem Mittenbereich des Zwischenabschnitts, insbesondere gegenüber der Umfangsposition der Maxima der Radialerstreckung, kann hierdurch vermieden werden. Die Anordnung des Abstandsmaximums in dem Zwischenabschnitt, insbesondere in einem Mittenbereich des Zwischenabschnitts, gewährleistet eine besonders gleichmäßige Beheizung einer Kochstelle beziehungsweise des daran angeordneten Gargeschirrs, insbesondere wenn die Form der Kochstelle und/oder einer Aufstellfläche des Gargeschirrs von einer Kreisform abweicht.

Gemäß einem besonders bevorzugten, aber nicht zwingenden, sondern optionalen, Aspekt der Erfindung weist mindestens eine der Spulenwindungen zumindest abschnittsweise eine Winkeländerung von mindestens 100°, insbesondere mindestens 120°, insbesondere mindestens 150°, insbesondere mindestens 180°, über eine Windungslänge von maximal 50 mm, insbesondere maximal 40 mm, insbesondere maximal 30 mm, insbesondere maximal 20 mm, auf. Vorzugsweise sind mindestens zwei, insbesondere mindestens drei, insbesondere mindestens fünf, insbesondere mindestens 10, insbesondere mindestens 15, und/oder mindestens 5 %, insbesondere mindestens 10 %, insbesondere mindestens 20 %, insbesondere mindestens 30 %, insbesondere mindestens 50 %, insbesondere mindestens 60 %, der Gesamtzahl der Spulenwindungen der Induktionsspule mit einer entsprechenden Winkeländerung über der Windungslänge ausgebildet. Vorteilhaft wird hierdurch erreicht, dass die von der Induktionsspule bewirkte Heizleistung besonders gleichmäßig über eine Heizfläche ausgebracht werden kann. Die entsprechend starke Krümmung der mindestens einen Spulenwindung gewährleistet, dass auf das erzeugte Magnetfeld präzise, insbesondere mit hoher lokalen Auflösung, Einfluss genommen werden kann.

Insbesondere kann die Heizleistung im Bereich eines Maximums der Radialerstreckung, insbesondere im einem Eckbereich der polygonförmigen Außenkontur, erhöht werden, wodurch insbesondere Heizleistungsmaxima in einem Bereich reduzierter Radialerstreckung der Außenkontur, insbesondere in einem Seitenbereich der polygonförmigen Außenkontur, reduziert werden können.

Gemäß einem Aspekt der Erfindung weist die Induktionsspule hinsichtlich des mindestens einen Abstandsmaximums mindestens eine radial außenliegende und mindestens eine radial innenliegende Spulenwindung auf. Vorzugsweise umfasst die Induktionsspule mindestens zwei, insbesondere mindestens drei, insbesondere mindestens fünf, insbesondere mindestens 10, hinsichtlich des mindestens einen Abstandsmaximums radial innenliegende und/oder radial außenliegende Spulenwindungen. Die Induktionsspule kann maximal 10, insbesondere maximal 7, insbesondere maximal 5, insbesondere maximal 3, insbesondere maximal 2, insbesondere eine einzige, hinsichtlich des mindestens einen Abstandsmaximums radial innenliegende und/oder radial außenliegende Spulenwindungen aufweisen.

Die hinsichtlich des mindestens einen Abstandsmaximums außenliegende mindestens eine Spulenwindung kann als erste Windungsteilgruppe bezeichnet werden. Die hinsichtlich des mindestens einen Abstandsmaximums innenliegende mindestens eine Spulenwindung kann als zweite Windungsteilgruppe bezeichnet werden.

Die mindestens zwei Spulenwindungen, zwischen denen das Abstandsmaximum vorliegt, sind vorzugsweise unmittelbar benachbart zueinander angeordnet und/oder durch maximal fünf, insbesondere maximal drei, insbesondere maximal zwei, insbesondere maximal eine, dazwischenliegende Spulenwindungen voneinander getrennt.

Gemäß einem Aspekt der Erfindung sind hinsichtlich des Abstandsmaximums radial außenliegend maximal 70 %, insbesondere maximal 60 %, insbesondere maximal 50 %, insbesondere maximal 40 %, insbesondere maximal 30 %, insbesondere maximal 20 %, insbesondere maximal 10 %, und/oder mindestens 5 %, insbesondere mindestens 10 %, insbesondere mindestens 20 %, insbesondere mindestens 30 %, insbesondere mindestens 40 %, insbesondere mindestens 50 %, der Gesamtzahl der Spulenwindungen der Induktionsspule angeordnet. Eine geringe äußere Anzahl der Spulenwindungen gewährleistet, dass auf die Heizleistungsverteilung über der zu beheizten Fläche besonders flexibel Einfluss genommen werden kann. Eine hohe Anzahl äußerer Spulenwindungen gewährleistet eine gleichmäßige Heizleistungsverteilung im Bereich der Außenkontur der Induktionsspule.

Gemäß einem Aspekt der Erfindung weisen mindestens zwei Spulenwindungen der Induktionsspule in Umfangsrichtung über das Abstandsmaximum hinweg, insbesondere zumindest abschnittsweise, insbesondere vollständig, über ihre Längserstreckung, einen konstanten Abstand zueinander auf. Die mindestens zwei Spulenwindungen können radial innen und/oder radial außen hinsichtlich des mindestens einen Abstandsmaximums angeordnet sein. Vorzugsweise liegen radial innen und radial außen hinsichtlich des mindestens einen Abstandsmaximums jeweils mindestens zwei Spulenwindungen vor, die an der Umfangsposition des Abstandsmaximums und in Umfangsrichtung beidseitig davon zumindest abschnittsweise einen konstanten Abstand zueinander aufweisen. Dieser konstante Abstand beträgt vorzugsweise maximal 100 %, insbesondere maximal 60 %, insbesondere maximal 50 %, insbesondere maximal 40 %, insbesondere maximal 30 %, insbesondere maximal 20 %, insbesondere maximal 10 %, der Quererstreckung der jeweiligen Spulenwindung. Vorzugsweise berühren die mindestens zwei Spulenwindungen einander zumindest abschnittsweise, insbesondere entlang ihrer Längserstreckung vollständig.

Gemäß einem weiteren Aspekt der Erfindung können mindestens zwei, insbesondere mindestens fünf, insbesondere mindestens zehn, insbesondere mindestens fünfzehn, der Spulenwindungen jeweils über einen Bereich von mindestens 20 %, insbesondere mindestens 40 %, insbesondere mindestens 50 %, insbesondere mindestens 60 %, insbesondere mindestens 70 %, insbesondere mindestens 80 %, insbesondere mindestens 90 %, ihrer Längserstreckung einen Abstand zueinander von maximal 100 %, insbesondere maximal 80 %, insbesondere maximal 60 %, insbesondere maximal 50, insbesondere maximal 40 %, insbesondere maximal 20 %, insbesondere maximal 10 %, ihrer Quererstreckung aufweisen. Die mindestens zwei Spulenwindungen können radial innen und/oder radial außen hinsichtlich des mindestens einen Abstandsmaximums angeordnet sein.

Die Außenkontur der Induktionsspule, insbesondere in einer Haupterstreckungsebene, weicht vorzugsweise von einer Kreisform ab. Unter der Haupterstreckungsebene der Induktionsspule wird eine Ebene verstanden, die von den beiden längsten, aufeinander senkrecht stehenden Abmessungen der Induktionsspule, insbesondere der Windungsgruppe, aufgespannt wird. Vorzugsweise ist die Haupterstreckungsebene parallel zu einer Kochstellenebene, insbesondere einer Haupterstreckungsebene eines Gargeschirrträgers, orientiert.

Unter dem Windungsabstand wird der kürzeste Weg zwischen zwei Spulenwindungen verstanden. Der Windungsabstand kann entlang des Verlaufs dieser Spulenwindungen variieren. Das Maximum des Windungsabstands kann ein lokales oder globales Maximum sein. Gleiches gilt für ein entsprechendes Minimum. Ein Sattelpunkt wird nicht als Maximum oder Minimum angesehen. Zwischen zwei aufeinanderfolgenden oder zwei benachbarten Maxima ist kein weiteres Maximum angeordnet. Bei den aufeinanderfolgenden Maxima handelt es sich insbesondere um die zueinander nächsten Maxima.

Die Spulenwindungen der Windungsgruppe, insbesondere der Induktionsspule, umlaufen vorzugsweise ein gemeinsames Zentrum. Das Zentrum kann bestimmt sein durch einen geometrischen Flächenschwerpunkt der Windungsgruppe, insbesondere der Induktionsspule. Die Spulenachse verläuft vorzugsweise durch dieses Zentrum. Die Spulenachse kann senkrecht zu der Haupterstreckungsebene orientiert sein. Vorzugsweise umlaufen die Spulenwindungen die Spulenachse ringförmig.

Maßangaben sind nachfolgend, sofern keine anderen Angaben gemacht sind, vorzugsweise auf die Haupterstreckungsebene der Induktionsspule, insbesondere eine Orthogonalprojektion auf die Haupterstreckungsebene, bezogen.

Die Induktionsspule ist vorzugsweise zum Beheizen einer einzelnen Kochstelle ausgebildet. Die Induktionsspule kann ein einzelnes Zentrum aufweisen. Insbesondere ist die Induktionsspule einteilig ausgebildet. Die Windungsgruppe, insbesondere die Induktionsspule, kann aus einem einzelnen, stoffschlüssig zusammenhängenden, insbesondere verzweigungsfreien, Spulenleiter bestehen.

Ein Anschlussmittel, insbesondere mit Anschlussleitungen und Anschlussverbindern, ist vorzugsweise nicht Bestandteil der Induktionsspule. Das Anschlussmittel, insbesondere die Anschlussleitungen, sind insbesondere daran erkennbar, dass diese der regelmäßigen Geometrie der Induktionsspule, insbesondere dem Verlauf der Spulenwindungen um die Spulenachse, nicht folgen.

Gemäß einem Aspekt der Erfindung ist ein Maximum der Radialerstreckung der Außenkontur der Windungsgruppe um mindestens 20 % größer, insbesondere um mindestens 30 % größer, insbesondere um mindestens 40% größer, insbesondere um mindestens 50 % größer, und/oder um maximal 100% größer, als ein Minimum der Radialerstreckung der Außenkontur der Windungsgruppe. Die Form einer derartigen Induktionsspule weicht besonders stark von einer Kreisform ab.

Gemäß einem Aspekt der Erfindung liegt die Anzahl der Spulenwindungen der Induktionsspule, insbesondere der Windungsgruppe, in einem Bereich von 5 bis 40, insbesondere von 10 bis 35, insbesondere von 15 bis 30, insbesondere von 20 bis 25, insbesondere beträgt diese 22. Vorzugsweise weist die Induktionsspule eine Induktivität in einem Bereich von 10 µH bis 500µH, insbesondere von 20 µH bis 200 µH, insbesondere von 40 µH bis 100 µH, insbesondere von 50 µH bis 70 µH, auf.

Die Windungsgruppe, insbesondere die Induktionsspule weist vorzugsweise maximal zehn, insbesondere maximal acht, insbesondere maximal sechs, insbesondere maximal vier, insbesondere maximal drei, insbesondere genau zwei Anschlussleitungen auf. Bei lediglich zwei Anschlussleistungen ist die Beschaltung in der Windungsgruppe, insbesondere der Induktionsspule in besonders einfacher Weise möglich.

Die Spulenwindungen der Windungsgruppe, insbesondere sämtliche Spulenwindungen der Induktionsspule, insbesondere der Spulenleiter, können ein Material mit einem spezifischen Widerstand von maximal 0,1 Ωmm²/m, insbesondere maximal 0,05 Ωmm²/m, insbesondere maximal 0,02 Ωmm²/m, und/oder Aluminium und/oder Kupfer aufweisen, insbesondere daraus bestehen.

Gemäß einem Aspekt der Erfindung sind an der Induktionsspule Ferrite angeordnet. Die Ferrite gewährleisten eine besonders gleichmäßige Verteilung der Leistungsabgabe über eine Kochstellenfläche. Die Ferrite können sternförmig angeordnet sein. Vorzugsweise überlappen die Ferrite in einer Draufsicht die Maxima der Radialerstreckung der Außenkontur der Windungsgruppe. Die Anordnung der Ferrite kann entsprechend der diesbezüglichen Offenbarung der EP 3 383 138 A1 gewählt sein.

Ein unabhängiger, aber gleichwohl mit den weiteren Merkmalen der Induktionsspule kombinierbarer Aspekt der Erfindung betrifft die Ausbildung der Induktionsspule derart, dass eine besonders gleichmäßige Verteilung der magnetischen Flussdichte, insbesondere an dem zu Erhitzenden Gargeschirr, insbesondere in einer Kochstellenebene, bewirkt wird. Die Induktionsspule ist vorzugsweise derart ausgebildet, dass ein Maximum der induzierten magnetischen Flussdichte über einen zusammenhängenden Umfangswinkelbereich von mindestens 90°, insbesondere mindestens 180°, insbesondere mindestens 270°, insbesondere mindestens 330 °, insbesondere in jeder Umfangsposition, um die Spulenachse, insbesondere in einer parallel zur Haupterstreckungsebene orientierten, insbesondere zur Haupterstreckungsebene beabstandeten, Messebene, insbesondere in einer Kochstellenebene, von einem globalen Maximum der induzierten magnetischen Flussdichte um maximal 50%, insbesondere maximal 30%, insbesondere maximal 20%, insbesondere maximal 10%, insbesondere maximal 5%, abweicht. Die Messebene ist vorzugsweise oberhalb der Haupterstreckungsebene und/oder in einem Abstand von 5 mm bis 50 mm von der Haupterstreckungsebene angeordnet. Hierdurch kann in Umfangsrichtung um die Spulenachse eine besonders gleichmäßige Abgabe von Heizleistung bewirkt werden. Die magnetische Flussdichte wird hierzu vorzugsweise ohne Gargeschirr erfasst. Die entsprechend gleichmäßige magnetische Flussdichte wird vorzugsweise zumindest durch eine Induktionsheizeinheit, aufweisend die Induktionsspule und die Ferrite, erzielt.

Gemäß einem weiteren Aspekt der Erfindung ist das mindestens eine Abstandsmaximum in einem Umfangswinkelbereich um die Spulenachse von -45° bis +45°, insbesondere von -30° bis +30°, insbesondere von -20° bis +20°, insbesondere von -10° bis +10°, insbesondere mittig, von der Umfangsposition eines Minimums der Radialerstreckung der Außenkontur der Windungsgruppe angeordnet. Vorteilhaft wird hierdurch erreicht, dass die Dichte der Spulenwindungen im Bereich des Minimums der Radialerstreckung der Außenkontur der Windungsgruppe, insbesondere der Induktionsspule, reduziert werden kann. Hierdurch wird vermieden, dass im Bereich des Minimums der Radialerstreckung eine wesentlich höhere Leistungsdichte vorliegt, als im Bereich der maximalen Radialerstreckung. Die Bildung von Heizleistungs-Spots, die zu einer ungleichmäßigen Erwärmung des Gargeschirrs führen, wird somit verhindert. Das Abstandsmaximum kann mittig oder außermittig zwischen den Maxima der Radialerstreckung angeordnet sein.

Gemäß einem weiteren Aspekt der Erfindung ist der Windungsabstand beidseitig von dem Abstandsmaximum, insbesondere innerhalb des Zwischenabschnitts, jeweils um mindestens 10 %, insbesondere mindestens 20 %, insbesondere mindestens 30 %, insbesondere mindestens 50 %, und/oder maximal 90 %, gegenüber dem Abstandsmaximum reduziert. Abstandsmaximum liegt vorzugsweise in einem Bereich von 1 mm bis 75 mm, insbesondere von 2 mm bis 50 mm, insbesondere von 3 mm bis 40 mm, insbesondere von 4 mm bis 20 mm, insbesondere von 5 mm bis 10 mm. Hierdurch kann in besonders hohem Maße Einfluss auf die Dichte der Spulenwindungen genommen werden. Eine besonders gleichmäßige Verteilung der Leistungsdichte, insbesondere über die Kochstellenfläche, wird somit ermöglicht.

Gemäß einem Aspekt der Erfindung weist mindestens eine, insbesondere weisen mindestens zwei, insbesondere mindestens drei, insbesondere mindestens fünf, insbesondere mindestens zehn, der Spulenwindungen eine konkave Form auf. Die konkave Form liegt vorzugsweise zumindest abschnittsweise vor. Die konkave Form kann insbesondere bezüglich einer von der Spulenwindung umschlossenen Fläche vorliegen. Vorzugsweise weist mindestens eine der Spulenwindungen keine konkave Form auf. Die konkave Form gewährleistet eine besonders gleichmäßige Verteilung der Dichte der Spulenwindungen und/oder der Heizleistung.

Gemäß einem weiteren Aspekt der Erfindung weist eine zweite Spulenwindung an der Umfangsposition der konkaven Form einer ersten Spulenwindung eine konvexere Form auf. Die zweite Spulenwindung liegt in radialer Richtung bezüglich der Spulenachse vorzugsweise weiter außen als die erste Spulenwindung. Hierdurch wird vorteilhaft erreicht, dass die Dichte der Spulenwindungen und die Heizleistungsverteilung besonders gleichmäßig ausgebildet werden können.

Gemäß einem weiteren Aspekt der Erfindung weist die Windungsgruppe, insbesondere die Induktionsspule, insbesondere eine Außenkontur und/oder eine kleinste konvexe Einhüllende der äußersten Spulenwindung, insbesondere abgesehen von Eckbereichen, eine polygone, insbesondere eine sechseckige oder eine viereckige oder eine dreieckige, Form, insbesondere bei einer Orthogonalprojektion auf die Haupterstreckungsebene, auf. Vorzugsweise entspricht die Form derjenigen eines regelmäßigen Polygons, insbesondere eines regelmäßigen Sechsecks oder eines regelmäßigen Vierecks oder eines regelmäßigen Dreiecks. Derartige Induktionsspulen lassen sich besonders einfach in ein Induktionskochfeld integrieren, insbesondere flächensparend benachbart zueinander anordnen und/oder zum Beheizen grö-ßerer Flächen miteinander koppeln, insbesondere zusammenschalten. Die Eckbereiche können abgerundet sein, insbesondere Radien aufweisen. Hierdurch wird die Fertigung der Windungsgruppe, insbesondere der Induktionsspule erleichtert.

Gemäß einem Aspekt der Erfindung können mindestens 30 %, insbesondere mindestens 40 %, insbesondere mindestens 50 %, insbesondere mindestens 60 %, insbesondere mindestens 70 %, insbesondere mindestens 80 %, insbesondere mindestens 90 %, insbesondere mindestens 95 %, der Gesamtzahl der Spulenwindungen der Induktionsspule jeweils über einen Bereich von mindestens 30 %, insbesondere mindestens 50 %, insbesondere mindestens 70 %, insbesondere mindestens 80 %, insbesondere mindestens 90 %, ihrer Längserstreckung einen konstanten Abstand zu mindestens einer, insbesondere unmittelbar benachbarten, Spulenwindung aufweisen, insbesondere zu beiden unmittelbar benachbarten Spulenwindungen, sofern es sich nicht um die erste oder letzte Spulenwindung handelt. Diese Spulenwindungen können radial innen und/oder radial außen hinsichtlich des mindestens einen Abstandsmaximums angeordnet sein.

Gemäß einem weiteren Aspekt der Erfindung ist eine kleinste konvexe Einhüllende der Windungsgruppe, insbesondere abgesehen von Eckbereichen, rechteckförmig, insbesondere quadratisch. Ein Seitenverhältnis der zugrunde liegenden Rechteckform liegt vorzugsweise in einem Bereich von 1:1 bis 3:1, insbesondere von 1,1:1 bis 2,5:1, insbesondere von 1,2:1 bis 2: 1, insbesondere von 1,4: 1 bis 1,8:1. Derartige Induktionsspulen gewährleisten eine besonders gleichmäßige Beheizung von gängigem Gargeschirr, insbesondere alleine und/oder in einem mit einer weiteren Induktionsspule gekoppelten Betriebszustand.

Eine maximale Abmessung der Außenkontur der Windungsgruppe, insbesondere der Induktionsspule, insbesondere in einer Orthogonalprojektion auf ihre Haupterstreckungsebene, liegt vorzugsweise in einem Bereich von 20 mm bis 500 mm, insbesondere von 50 mm bis 400 mm, insbesondere von 75 mm bis 350 mm, insbesondere von 100 mm bis 300 mm, insbesondere von 150 mm bis 250 mm, insbesondere von 180 mm bis 220 mm.

Gemäß einem weiteren Aspekt der Erfindung weist die Windungsgruppe der Induktionsspule eine erste Windungsteilgruppe mit mindestens einer Spulenwindung und eine zweite Windungsteilgruppe mit mindestens einer anderen Spulenwindung auf. Die Außenkontur der beiden Windungsteilgruppen weisen vorzugsweise unterschiedliche Grundformen auf. Unterschiedliche Grundformen liegen vor, wenn diese nicht durch eine Skalierung ineinander überführbar sind. Die Grundformen der beiden Windungsgruppen können sich durch die Anzahl der Ecken ihrer kleinsten konvexen Einhüllenden, insbesondere in der Haupterstreckungsebene, unterscheiden.

Gemäß einem weiteren Aspekt der Erfindung ist die mindestens eine Spulenwindung der ersten Windungsteilgruppe ausschließlich konvex und/oder gerade geformt.

Gemäß einem, insbesondere von den vorstehend genannten Merkmalen unabhängigen, dennoch aber mit diesen Merkmalen kombinierbaren Aspekt der Erfindung weist die Windungsgruppe, insbesondere die zweite Windungsteilgruppe, mindestens eine Spulenwindung mit einer zumindest abschnittsweise konkaven Form auf. Durch die konkave Form der mindestens einen Spulenwindung kann eine besonders gleichmäßig Verteilung der Dichte der Spulenwindungen und/oder eine besonders gleichmäßige Verteilung der Heizleistung über die Kochstellenfläche, bewirkt werden.

Gemäß einem weiteren Aspekt der Erfindung überlappt ein Umfangswinkelbereich des konvexen und/oder gerade geformten Abschnitts der ersten Windungsteilgruppe mit dem Umfangswinkelbereich der konkaven Form der zweiten Windungsteilgruppe zumindest abschnittsweise, insbesondere vollständig. Vorteilhaft wird hierdurch erreicht, dass das Abstandsmaximum in einem Bereich reduzierter radialer Erstreckung einer äußersten Spulenwindung anordenbar ist. Die erste Windungsgruppe liegt vorzugsweise in Bezug auf die Spulenachse weiter außen als die zweite Windungsgruppe. Insbesondere können sämtliche Spulenwindungen der ersten Windungsgruppe sämtliche Spulenwindungen der zweiten Windungsgruppe, insbesondere in einer Orthogonalprojektion auf die Haupterstreckungsebene, umschließen.

Gemäß einem weiteren Aspekt der Erfindung variiert eine Breite der Windungsgruppe, insbesondere der Induktionsspule, in Radialrichtung um die Spulenachse, zwischen einer äußersten Spulenwindung und einer innersten Spulenwindung bei einem vollständigen Umlauf um die Spulenachse um maximal 50 %, insbesondere maximal 40 %, insbesondere maximal 30 %, insbesondere maximal 20 %, insbesondere maximal 10 %, insbesondere maximal 5 %. Vorteilhaft wird hierdurch erreicht, dass die Dichte der Spulenwindungen sehr gleichmäßig um die Spulenachse vorliegt.

Gemäß einem Aspekt der Erfindung umfasst die erste Windungsteilgruppe 10 % bis 90 %, insbesondere 30 % bis 80 %, insbesondere 50 % bis 70 %, der Gesamtzahl der Spulenwindungen der Induktionsspule.

Gemäß einem weiteren Aspekt der Erfindung umfasst die zweite Windungsteilgruppe 10 % bis 90 %, insbesondere 20 % bis 70 %, insbesondere 30 % bis 50 %, der Gesamtzahl der Spulenwindungen der Induktionsspule.

Gemäß einem weiteren Aspekt der Erfindung weist die Induktionsspule mindestens zwei, insbesondere mindestens drei, insbesondere mindestens vier, insbesondere mindestens fünf, insbesondere mindestens sechs, insbesondere mindestens sieben, Windungsteilgruppen mit jeweils mindestens einer, insbesondere mindestens zwei, insbesondere mindestens drei, Spulenwindungen auf. Vorzugsweise unterscheiden sich jeweils unmittelbar benachbarte Windungsteilgruppen hinsichtlich ihrer Außenkontur und/oder ihrer Innenkontur, wobei die unterschiedlichen Konturen vorzugsweise nicht durch eine Skalierung ineinander überführt werden können. Die mehreren Windungsteilgruppen können jeweils entsprechend unterschiedliche Konturen aufweisen.

Gemäß einem weiteren Aspekt der Erfindung umfasst die Windungsgruppe mindestens zwei, insbesondere mindestens fünf, insbesondere mindestens zehn, insbesondere mindestens fünfzehn, insbesondere mindestens zwanzig und/oder mindestens 10 %, insbesondere mindestens 30 %, insbesondere mindestens 50 %, insbesondere mindestens 75 %, insbesondere mindestens 90 %, insbesondere 100 %, der Gesamtzahl der Spulenwindungen der Induktionsspule.

Gemäß einem weiteren Aspekt der Erfindung weisen die Spulenwindungen ein Flachband auf, insbesondere bestehen diese daraus. Dass die mindestens eine Spulenwindung einer Induktionsspule als Flachband ausgebildet sein kann, betrifft einen besonderen, insbesondere unabhängigen, Aspekt der Erfindung. Die Erfindung ist insbesondere auf eine Induktionsspule mit einer als Flachband ausgebildeten Spulenwindung gerichtet. Das Flachband kann im Querschnitt rechteckförmig, insbesondere quadratisch oder nichtquadratisch, oder oval ausgebildet sein. Im Querschnitt weist das Flachband vorzugsweise ein Abmessungsverhältnis zwischen einer Maximalabmessung und einer senkrecht dazu orientierten Querabmessung im Bereich von 1:1 bis 10:1, insbesondere von 1,5:1 bis 5:1, insbesondere von 2:1 bis 4:1, auf. Das Flachband kann massiv ausgebildet sein. Alternativ kann das Flachband als Gewebeband oder als Geflechtband ausgebildet sein. Hierdurch werden besonders geringe Krümmungsradien ermöglicht. Zumindest abschnittsweise kann die mindestens eine Spulenwindung einen Krümmungsradius von maximal 30 mm, insbesondere maximal 20 mm, insbesondere maximal 10 mm, insbesondere maximal 5 mm, insbesondere maximal 2 mm, aufweisen.

Gemäß einem weiteren, besonders bevorzugten, aber nicht zwingend erforderlichen Aspekt der Erfindung weist die mindestens eine Spulenwindung zumindest abschnittsweise eine Winkeländerung von mindestens 90°, insbesondere mehr als 90°, insbesondere mindestens 100°, insbesondere mindestens 120°, insbesondere mindestens 130°, insbesondere mindestens 180°, über eine Windungslänge von maximal 50 mm, insbesondere maximal 40 mm, insbesondere maximal 30 mm, insbesondere maximal 25 mm, insbesondere maximal 20 mm, insbesondere maximal 15 mm, insbesondere maximal 10 mm, insbesondere maximal 5 mm, auf. Dieser Aspekt der Erfindung ist insbesondere unabhängig von den weiteren vorstehend genannten Merkmalen der Induktionsspule. Die Erfindung betrifft insbesondere eine Induktionsspule mit mindestens einer derartigen Spulenwindung.

Eine weitere Aufgabe der Erfindung besteht darin, eine Induktionsheizeinheit zu verbessern.

Diese Aufgabe wird durch eine Induktionsheizeinheit mit mindestens einer Induktionsspule gemäß der vorstehenden Beschreibung gelöst. Die Induktionsheizeinheit weist vorzugsweise mindestens einen Ferrit und/oder ein Anschlussmittel zum Anschließen der Induktionsspule an eine Leistungselektronik auf. Die Induktionsheizeinheit kann einen Spulenträger zum Tragen der Induktionsspule aufweisen. Der Spulenträger kann insbesondere zum Abführen von Wärme von der Induktionsspule ausgebildet sein. Hierzu kann der Spulenträger ein Material mit einer Wärmeleitfähigkeit von mindestens 25 W/mK, insbesondere mindestens 50 W/mK, insbesondere mindestens 75 W/mK, insbesondere mindestens 100 W/mK, insbesondere mindestens 200 W/mK, aufweisen. Die Induktionsheizeinheit ist vorzugsweise mit mindestens einem der Merkmale weitergebildet, die vorstehend in Zusammenhang mit der Induktionsspule beschrieben sind. Die Vorteile der Induktionsheizeinheit entsprechen den Vorteilen der vorstehend beschriebenen Induktionsspule.

Der Erfindung liegt ferner die Aufgabe zugrunde, ein verbessertes Induktionskochfeld zu schaffen. Diese Aufgabe wird gelöst durch ein Induktionskochfeld mit mindestens einer Induktionsspule gemäß der vorstehenden Beschreibung. Das Induktionskochfeld kann einen Gargeschirrträger aufweisen. Der Gargeschirrträger kann mindestens eine Kochstelle umfassen. Die Kochstelle ist an dem Gargeschirrträger vorzugsweise, insbesondere mittels einer Gravur und/oder einem Aufdruck, markiert. Das Induktionskochfeld ist vorzugsweise mit mindestens einem der Merkmale weitergebildet, die vorstehend in Zusammenhang mit der Induktionsspule beschrieben sind. Die Vorteile des Induktionskochfelds entsprechen den Vorteilen der Induktionsspule. Vorzugsweise weist das Induktionskochfeld mindestens eine Induktionsheizeinheit mit der Induktionsspule auf.

Das Induktionskochfeld gewährleistet eine Beheizung von Gargeschirr mit einer über die Kochstellenfläche besonders gleichmäßigen Heizleistungsverteilung. Hierdurch wird vorteilhaft erreicht, dass das Gargeschirr besonders energieeffizient beheizt werden kann und das Garergebnis verbessert werden kann.

Das Induktionskochfeld weist gemäß einem Aspekt der Erfindung eine Leistungselektronik zum Versorgen der mindestens einen Induktionsspule mit elektrischer Leistung auf. Die Leistungselektronik kann mindestens einen Induktionsgenerator aufweisen. Insbesondere ist die Leistungselektronik zum Versorgen der Induktionsspule mit einer Wechselspannung ausgebildet. Die Leistungselektronik kann zum Versorgen von mindestens zwei, insbesondere mindestens drei, insbesondere mindestens vier, insbesondere mindestens sechs, insbesondere mindestens acht, insbesondere mindestens zehn, und/oder maximal zwanzig, insbesondere maximal zehn, der Induktionsspulen mit elektrischer Leistung ausgebildet sein.

Gemäß einem weiteren Aspekt der Erfindung weist das Induktionskochfeld eine Steuereinrichtung zum gekoppelten Betreiben von mindestens zwei der Induktionsspulen auf. Die Steuereinrichtung und die Leistungselektronik können zu einem Bauteil integriert sein. Die Koppelung kann derart erfolgen, dass die mindestens zwei Induktionsspulen mit derselben elektrischen Leistung betrieben werden und/oder zum Bewirken derselben Heizleistung pro Heizfläche betrieben werden und/oder dass diese zum Bewirken derselben Gartemperatur betrieben werden. Die mindestens zwei koppelbaren Induktionsspulen weisen vorzugsweise einen Abstand von maximal 50 mm, insbesondere maximal 40 mm, insbesondere maximal 30 mm, insbesondere maximal 20 mm, insbesondere maximal 10 mm, voneinander auf. Der Abstand zwischen zwei der gekoppelt betreibbaren Induktionsspulen beträgt vorzugsweise maximal 20 %, insbesondere maximal 10 %, insbesondere maximal 5 %, insbesondere maximal 2 %, der Maximalerstreckung der jeweiligen Induktionsspulen. Hierdurch wird vorteilhaft erreicht, dass zwischen den beiden Induktionsspulen kein nicht beheizbarer Bereich entsteht. Vorzugsweise weisen die mindestens zwei gekoppelt betreibbaren Induktionsspulen gerade ausgebildete Seiten auf, die benachbart zueinander angeordnet und/oder parallel zueinander orientiert sind.

Vorzugsweise sind mindestens zwei, insbesondere mindestens drei, insbesondere mindestens vier, insbesondere mindestens acht, der Induktionsspulen mittels der Steuereinrichtung gekoppelt betreibbar. Die gekoppelt betreibbaren Induktionsspulen können entlang einer ersten Richtung und/oder entlang einer zweiten Richtung, die von der ersten Richtung linear unabhängig ist, positioniert, insbesondere voneinander beabstandet, sein. Vorzugsweise sind die gekoppelt betreibbaren Induktionsspulen entlang einer Linie oder in einer Ebene rasterförmig angeordnet.

Eine weitere Aufgabe der Erfindung besteht darin, ein verbessertes Kochfeldsystem zu schaffen.

Diese Aufgabe wird durch ein Kochfeldsystem mit mindestens einem Induktionskochfeld gemäß der vorstehenden Beschreibung gelöst. Vorzugsweise umfasst das Kochfeldsystem eine Vorrichtung zum Abzug von Kochdünsten, insbesondere nach unten. Das Kochfeldsystem ist vorzugsweise mit mindestens einem der Merkmale weitergebildet, die vorstehend in Zusammenhang mit der Induktionsspule und/oder dem Induktionskochfeld beschrieben sind. Die Vorteile des Kochfeldsystems entsprechen den Vorteilen der Induktionsspule und/oder des Induktionskochfelds. Eine vertikale Gesamtabmessung der Vorrichtung zum Abzug von Kochdünsten, insbesondere des Kochfeldsystems, beträgt vorzugsweise maximal 300 mm, insbesondere maximal 250 mm, insbesondere maximal 200 mm, insbesondere maximal 150 mm, insbesondere maximal 100 mm. Die Vorrichtung zum Abzug von Kochdünsten umfasst vorzugsweise mindestens eine Einströmöffnung, mindestens einen Unterdruck-Kanalabschnitt und/oder mindestens einen Kochdunstlüfter. Der mindestens eine Kochdunstlüfter steht über den mindestens einen Unterdruck-Kanalabschnitt vorzugsweise in fluidleitender Verbindung mit der mindestens einen Einströmöffnung.

Weitere Merkmale, Vorteile und Einzelheiten der Erfindung ergeben sich aus der nachfolgenden Beschreibung von Ausführungsbeispielen, anhand der Figuren. Es zeigen:
- Fig. 1: Eine perspektivische Darstellung eines Kochfeldsystems mit einem Induktionskochfeld und einer Vorrichtung zum Abzug von Kochdünsten nach unten, wobei das Induktionskochfeld vier Kochstellen aufweist,
- Fig. 2: eine perspektivische Darstellung einer Induktionsspule zum Erhitzen von Gargeschirr an einer der Kochstellen in Fig. 1,
- Fig. 3: eine Draufsicht auf die Induktionsspule in Fig. 2,
- Fig. 4: eine Vorderansicht der Induktionsspule in Fig. 2, und
- Fig. 5: eine perspektivische Darstellung eines Kochfeldsystems gemäß einer weiteren Ausführungsform, wobei das Induktionskochfeld sieben Kochstellen aufweist.

Anhand der Fig. 1 bis Fig. 4 sind nachfolgend unterschiedliche Details eines Kochfeldsystems 1 beschrieben. Das Kochfeldsystem 1 umfasst eine Vorrichtung 2 zum Abzug von Kochdünsten, die nachfolgend auch als Dunstabzugsvorrichtung 2 bezeichnet wird, und ein Induktionskochfeld 3 zum Erhitzen von Gargeschirr 4, 5. Das Gargeschirr 4, 5 umfasst einen Topf 4 insbesondere mit kreisrunder Aufstellfläche, und einen Bräter 5, insbesondere mit rechteckförmiger Aufstellfläche.

Die Dunstabzugsvorrichtung 2 ist zum Abzug von Kochdünsten nach unten ausgebildet. Die Haupterstreckungsebene einer Einströmöffnung 6 der Dunstabzugsvorrichtung 2 ist schräg, insbesondere senkrecht, zu einer Vertikalrichtung orientiert. Ein Ansauggitter 7 überlappt die Einströmöffnung 6 in einer Draufsicht. Das Ansauggitter 7 ist von der Einströmöffnung 6 reversibel, insbesondere werkzeuglos, abnehmbar.

Die Dunstabzugsvorrichtung 2 umfasst einen nicht dargestellten Kochdunstlüfter. Der Kochdunstlüfter ist mit der Einströmöffnung über einen Unterdruck-Kanalabschnitt strömungsleitend verbunden. Eine vertikale Gesamtbauhöhe der Dunstabzugsvorrichtung, insbesondere umfassend die Einströmöffnung, den Unterdruck-Kanalabschnitt und den Kochdunstlüfter, insbesondere des Kochfeldsystems 1, beträgt vorzugsweise maximal 300 mm, insbesondere maximal 250 mm, insbesondere maximal 200 mm, insbesondere maximal 175 mm, insbesondere maximal 150 mm.

Das Kochfeldsystem 1 weist eine Benutzerschnittstelle 8 zum Steuern der Dunstabzugsvorrichtung 2 und des Induktionskochfelds 3 auf. Die Benutzerschnittstelle 8 umfasst einen berührungsempfindlichen Bildschirm zur Ein- und Ausgabe von Steuerinformationen.

Ferner umfasst das Kochfeldsystem 1 eine nicht dargestellte Steuereinrichtung. Die Steuereinrichtung ist zum Steuern der Dunstabzugsvorrichtung 2 und des Induktionskochfelds 3 ausgebildet und steht mit diesen in signalübertragender Verbindung.

Das Kochfeldsystem 1 ist in eine Kochfeldsystem-Aussparung 9 einer Küchenarbeitsplatte 10 eingesetzt. Die Küchenarbeitsplatte 10 ist ein Bestandteil eines Küchenunterschranks 11. Das Kochfeldsystem 1 ist an der Küchenarbeitsplatte 10 derart angeordnet, dass eine Oberfläche des Kochfeldsystems 1, insbesondere eine Stellfläche 12 eines Gargeschirrträgers 13 des Induktionskochfelds 3, flächenbündig zu einer Oberfläche der Küchenarbeitsplatte 10 angeordnet ist.

Das Induktionskochfeld 3 umfasst den Gargeschirrträger 13. Der Gargeschirrträger 13 ist als ebene Platte, insbesondere als Glaskeramikplatte, insbesondere umfassend Borosilikatglas, ausgebildet. Die Einströmöffnung 6 ist als einen den Gargeschirrträger 13 durchdringende Aussparung ausgebildet. Der Gargeschirrträger 13 umschließt die Einströmöffnung 6 vollständig. Der Gargeschirrträger 13 überlappt die Benutzerschnittstelle 8 vollständig. Insbesondere bildet der Gargeschirrträger 13 eine berührungsempfindliche Oberfläche der Benutzerschnittstelle 8 aus.

Das Induktionskochfeld 3 weist vier Kochstellen 14 auf. Der Gargeschirrträger 13 weist Markierungen 15 zur Kennzeichnung der Anordnung, insbesondere der Abmessungen, der Kochstellen 14 auf.

Das Induktionskochfeld 3 weist je Kochstelle 14 eine Induktionsspule 16 auf. Die Induktionsspulen 16 sind unterhalb des Gargeschirrträgers 13 angeordnet. Insbesondere sind die Induktionsspulen 16 derart angeordnet, dass diese das im Bereich der Kochstellen 14 angeordnete, insbesondere die Kochstellen 14 überlappende, insbesondere zumindest abschnittsweise innerhalb der Markierungen 15 aufgestellte, Gargeschirr 4, 5 erhitzen können. Die vier Induktionsspulen 16 sind identisch ausgebildet.

Zum Versorgen der Induktionsspulen 16 mit elektrischer Leistung weist das Induktionskochfeld 3 eine nicht dargestellte Leistungselektronik, insbesondere aufweisend mindestens ein Induktionsgenerator, auf. Die Leistungselektronik ist insbesondere zum Versorgen der Induktionsspulen 16 mit Wechselspannung ausgebildet. Die Leistungselektronik steht mit den Induktionsspulen 16 in leistungsübertragender Verbindung. Mit der Steuereinrichtung steht die Leistungselektronik in signalübertragender Verbindung.

In den Fig. 2 bis Fig. 4 ist eine Induktionsheizeinheit 17 im Detail dargestellt. Die Induktionsheizeinheit 17 umfasst einen Spulenträger 18, an dem die Induktionsspule 16 angebracht ist.

Ferner umfasst die Induktionsheizeinheit 17 einen Gargeschirrsensor 19 und einen Temperatursensor 20. Der Gargeschirrsensor 19 ist dazu ausgebildet, zu erfassen, ob Gargeschirr 4, 5 an derjenigen Kochstelle 14 angeordnet ist, die der zugehörigen Induktionsheizeinheit 17 zugeordnet ist. Der Temperatursensor 20 ist dazu ausgebildet, eine Temperatur eines Bodens des Gargeschirrs 4, 5 und/oder der Stellfläche 12 im Bereich der Kochstelle 14 zu erfassen. Ein Sensor-Anschlussmittel 21 dient zur Herstellung einer kabelgebunden, signalübertragenden Verbindung des Gargeschirrsensors 19 und des Temperatursensors 20 mit der Steuereinrichtung.

Der Spulenträger 18 umfasst ein Material mit einer hohen Wärmeleitfähigkeit, insbesondere von mindestens 50 W/mK, insbesondere mindestens 100 W/mK, insbesondere mindestens 150 W/mK, insbesondere mindestens 200 W/mK. Der Spulenträger 18 ist in vertikaler Richtung unterhalb der Induktionsspule 16 angeordnet.

Die Induktionsheizeinheit 17 weist Ferrite 22 auf, die dazu ausgebildet sind, auf das von der Induktionsspule 16 erzeugte Magnetfeld Einfluss zu nehmen, insbesondere zu vergleichmäßigen. Die Ferrite 22 sind unterhalb des Spulenträgers 18 angeordnet. Vorzugsweise sind die Ferrite 22 in einer Draufsicht sternförmig angeordnet.

Die Induktionsheizeinheit 17 weist einen Grundträger 23 auf. Der Grundträger 23 ist unterhalb der Ferrite 22 angeordnet. Insbesondere sind die Ferrite 22 zwischen dem Spulenträger 18 und dem Grundkörper 23 angeordnet. Federelemente 24 sind zur mechanisch und/oder thermisch entkoppelten Befestigung der Induktionsheizeinheit 17 an einem nicht dargestellten Kochfeldträger und/oder einem Kochfeldgehäuse ausgebildet. Die Federelemente 24 sind an dem Grundkörper 23 angebracht.

Die Induktionsspule 16 weist ein Anschlussmittel 25 auf. Das Anschlussmittel 25 ist zur leistungsübertragenden Verbindung mit der Leistungselektronik ausgebildet. Das Anschlussmittel 25 umfasst zwei Anschlussleitungen 26a, 26b und zwei Anschlussverbinder 27a, 27b, insbesondere Kabelschuhe. Die Anschlussleitungen 26a, 26b erstrecken sich zwischen den Anschlussverbindern 27a, 27b und der Induktionsspule 16.

Die Induktionsspule 16 umfasst Spulenwindungen 28, welche stromdurchflossen ein Magnetfeld erzeugen. Vorzugsweise sind zweiundzwanzig der Spulenwindungen 28 vorgesehen.

Die Induktionsspule 16 weist insgesamt zwei Spulenanschlüsse 29 auf. An zwei Spulenanschlüsse 29 kann sich das Anschlussmittel 25, insbesondere die Anschlussleitungen 26a, 26b, anschließen.

Die Spulenwindungen 28 verlaufen um eine Spulenachse 30. Insbesondere umläuft jede der Spulenwindungen 28 die Spulenachse 30 genau einmal. Die Spulenachse 30 verläuft vorzugsweise durch einen geometrischen Flächenschwerpunkt der Induktionsspule 16. Insbesondere steht die Spulenachse 30 senkrecht auf einer Haupterstreckungsebene 31 der Induktionsspule 16.

Die Haupterstreckungsebene 31 ist parallel zu der Stellfläche 12 der jeweiligen Kochstelle 14 orientiert. Die Spulenachse 30 ist senkrecht zu der Stellfläche 12 und/oder vertikal orientiert.

Eine Windungsgruppe 32 umfasst mindestens zwei der Spulenwindungen 28. Die Windungsgruppe 32 kann alle oder lediglich einen Teil, also nicht alle, der Spulenwindungen 28 der Induktionsspule 16 und/oder der einer Kochstelle 14 zugeordneten Spulenwindungen 28 umfassen. Vorliegend umfasst die Windungsgruppe 32 die in einer Radialrichtung zu der Spulenachse 30 äußersten zwanzig Spulenwindungen 28.

Die Windungsgruppe 32 umfasst eine erste Windungsteilgruppe 33 und eine zweite Windungsteilgruppe 34. Insbesondere kann die Windungsgruppe 32 aus den beiden Windungsteilgruppen 33, 34 bestehen. Die Windungsteilgruppen 33, 34 weisen keine gemeinsamen Spulenwindungen 28 auf. Die erste Windungsteilgruppe 33 umfasst die äußersten 13 Spulenwindungen 28. Die zweite Windungsteilgruppe 34 umfasst 7 Spulenwindungen 28, die den Spulenwindungen 28 der ersten Windungsteilgruppe 33 am nächsten liegen.

Eine kleinste konvexe Einhüllende 35 der Windungsgruppe 32 ist in der Haupterstreckungsebene 31 durch eine Außenkontur der äußersten Spulenwindung 28a der Windungsgruppe 32 bestimmt. Die Außenkontur der Windungsgruppe 32, insbesondere die kleinste konvexe Einhüllende 35, ist polygonförmig, insbesondere viereckförmig, insbesondere rechteckförmig, insbesondere quadratisch, ausgebildet, abgesehen von Eckbereichen 36. Eine Seitenlänge der quadratischen Außenkontur der Windungsgruppe 32, insbesondere der Induktionsspule 16, beträgt 200 mm.

Die Eckbereiche 36 der polygonförmigen kleinsten konvexen Einhüllenden 35 sind abgerundet. Die Abrundung der Eckbereiche erleichtert die Herstellung der Induktionsspule 16. Ein Mindestkrümmungsradius eines zu der Induktionsspule 16 geformten Spulenleiters 37 können somit in einfach und zuverlässig eingehalten werden.

Die Windungsgruppe 32 weist eine Radialerstreckung r auf, die sich ausgehend von der Spulenachse 30 in radialer Richtung zu einer Außenkontur der Windungsgruppe 32 bemisst. Die radiale Erstreckung r der Windungsgruppe 32 kann auch bestimmt sein durch den radialen Abstand zwischen der Spulenachse 30 und der kleinsten konvexen Einhüllenden 35. Die radiale Erstreckung r variiert abhängig von einer Umfangsposition ϕ um die Spulenachse 30.

An den Umfangspositionen ϕ der abgerundeten Ecken weist die Windungsgruppe 32 jeweils ein Maximum rₘₐₓ der Radialerstreckung r der Außenkontur auf. Ein Minimum rₘᵢₙ der Radialerstreckung r der Außenkontur liegt jeweils mittig zwischen den Eckpositionen, insbesondere mittig zwischen den Maxima rₘₐₓ der Radialerstreckung r, insbesondere mittig an den Seiten der polygonalen Außenkontur, der Windungsgruppe 32 vor.

Als Zwischenabschnitt 38 der Windungsgruppe 32 wird derjenige Abschnitt bezeichnet, welcher in der Umfangsrichtung ϕ um die Spulenachse 30 begrenzt ist durch zwei aufeinanderfolgende Maxima rₘₐₓ der Radialerstreckung r. Die Induktionsspule 16, insbesondere die Windungsgruppe 32, umfasst vier der Zwischenabschnitte 38.

Jeder Zwischenabschnitt 38 erstreckt sich insbesondere über jeweils einen Sektor, der zwischen den Umfangspositionen der Ecken der polygonförmigen Windungsgruppe 32 um die Spulenachse 30 aufgespannt ist. Jeder Sektor überstreicht vorzugsweise einen Winkelbereich von 90°.

Eine dritte Windungsgruppe 39 umfasst zwei kreisförmige Spulenwindungen 28. Die Spulenwindungen 28 der dritten Windungsgruppe 39 sind die beiden innersten Spulenwindungen 28 der Induktionsspule 16. Die Spulenwindungen 28 der dritten Windungsgruppe 39 sind nicht Bestandteil der Windungsgruppe 32.

Zwischen je zwei der Spulenwindungen 28 liegt ein Windungsabstand d vor. Der Windungsabstand d bemisst sich entlang der jeweiligen Spulenwindung 28 als kleinster Abstand zwischen den beiden Spulenwindungen 28. Der Windungsabstand d bemisst sich vorzugsweise zwischen zwei unmittelbar benachbarten Spulenwindungen 28.

Zwischen den Spulenwindungen 28 der ersten Windungsgruppe 33 ist der Windungsabstand d konstant, insbesondere im Wesentlichen gleich Null. Zwischen den Spulenwindungen 28 der zweiten Windungsteilgruppe 34 variiert der Windungsabstand d in Umfangsrichtung ϕ. In den Eckbereichen liegt ein Abstandsmaximum dₘₐₓ vor.

Zwischen den unmittelbar benachbarten Spulenwindungen 28 der beiden Windungsteilgruppen 33, 34 variiert der Windungsabstand d entlang der Umfangsrichtung ϕ, insbesondere entlang dieser Spulenwindungen 28. Ein Abstandsmaximum dₘₐₓ liegt innerhalb des jeweiligen Zwischenabschnitts 38 vor. Innerhalb des jeweiligen Zwischenabschnitts 38 nimmt der Windungsabstand d beidseitig von dem jeweiligen Abstandsmaximum dₘₐₓ ab, insbesondere auf ein Abstandsminimum dₘᵢₙ. Das Abstandsmaximum dₘₐₓ liegt insbesondere in Umfangsrichtung ϕ mittig an dem jeweiligen Zwischenabschnitt 38, insbesondere mittig zu den Seiten der polygonförmigen Außenkontur der Windungsgruppe 32 vor.

Das Abstandsmaximum dₘₐₓ liegt vor zwischen zwei benachbarten Maxima rₘₐₓ der Radialerstreckung r. Das jeweilige Abstandsmaximum dₘₐₓ liegt in Umfangsrichtung ϕ um die Spulenachse 30 in einem Umfangswinkelbereich Δϕ von -45° bis +45°, insbesondere von -30° bis +30°, insbesondere von -20° bis +20°, insbesondere bei 0°, bezüglich der Umfangsposition des Minimums rₘᵢₙ der Radialerstreckung r der Außenkontur der Windungsgruppe 32 vor.

Das Abstandsmaximum dₘₐₓ beträgt 20 mm. Das Abstandsminimum dₘᵢₙ beträgt 8 mm. Die von dem Abstandsmaximum dₘₐₓ beidseitige Verjüngung des Windungsabstands d beträgt mindestens 20%, insbesondere mindestens 40%, insbesondere 60%, des Abstandsmaximums dₘₐₓ.

Die Spulenwindungen 28 der ersten Windungsteilgruppe 33 weisen, insbesondere ausschließlich, konvex und gerade geformte Abschnitte auf. Die Spulenwindungen 28 der zweiten Windungsteilgruppe 34 weisen konkave und konvexe Abschnitte auf. Die innerste Spulenwindung 28 der inneren Windungsteilgruppe 33 weist an der Umfangsposition ϕ des konkaven Abschnitts der Spulenwindungen 28 der zweiten Windungsteilgruppe 34 eine konvexere Form, insbesondere eine geradlinige Form, auf.

Die Außenkontur der ersten Windungsteilgruppe 33, insbesondere ihrer äußersten Spulenwindung 28a, ist quadratisch, insbesondere mit abgerundeten Ecken.

Die kleinste konvexe Einhüllende der zweiten Windungsteilgruppe 34 ist in einer Orthogonalprojektion auf die Haupterstreckungsebene 31 quadratisch, insbesondere mit abgerundeten Ecken. Die Außenkontur der zweiten Windungsteilgruppe 34, insbesondere ihrer äußersten Spulenwindung 28b, ist sternförmig, wobei die Ecken der Sternspitzen auf den Eckpunkten eines Quadrats liegen und wobei die Seiten zwischen den Sternspitzen bogenförmig konkav gekrümmt, insbesondere tailliert geformt, sind. Die Grundformen der Außenkonturen der Windungsteilgruppen 33, 34 unterscheiden sich somit.

Eine Breite b der Windungsgruppe 32 ist bestimmt durch die Radialerstreckung der Windungsgruppe 32 zwischen einer Außenkontur der äußersten Spulenwindung 28a und einer Innenkontur der innersten Spulenwindung 28c. Bei einem vollständigen Umlauf um die Spulenachse 30 variiert die Breite b um maximal 30 %, insbesondere um maximal 20 %, insbesondere um maximal 15 %, insbesondere um 10 %, bezüglich einer Maximalbreite bₘₐₓ der Windungsgruppe 32.

Der Spulenleiter 37 ist zumindest abschnittsweise, insbesondere vollständig, als Flachband ausgebildet. Vorzugsweise ist das Flachband ein Geflechtband, insbesondere ein Drahtgeflechtband. Das Flachband kann einen ovalen oder rechteckförmigen Querschnitt aufweisen. Ein Abmessungsverhältnis zwischen einer Langseite und einer Kurzseite eines Querschnitts des Flachbands beträgt vorzugsweise mindestens 1,5, insbesondere mindestens 2, insbesondere mindestens 3, und/oder maximal 10, insbesondere maximal 7, insbesondere maximal 5, insbesondere maximal 3.

Die Induktionsspule 16 kann durch einen einzigen Spulenleiter 37 mit konstantem Querschnitt ausgebildet sein. Alternativ kann der Querschnitt des Spulenleiters 37 variieren. Vorliegend unterscheiden sich die Querschnittsformen des Spulenleiters 37 im Bereich der beiden Windungsteilgruppen 33, 34. Im Bereich der ersten Windungsteilgruppe 33 ist die Abmessung des Querschnitts des Spulenleiters 37 entlang der Spulenachse 30 geringer als im Bereich der zweiten Windungsteilgruppe 34. Insbesondere ist die Erstreckung des Spulenleiters 37 in Richtung der Spulenachse 30 im Bereich der zweiten Windungsteilgruppe 34 um mindestens 20%, insbesondere um 40%, größer als im Bereich der ersten Windungsteilgruppe 33.

Der Mindestkrümmungsradius des Spulenleiters 37 beträgt vorzugsweise maximal 20 mm, insbesondere maximal 10 mm, und/oder mindestens 1 mm, insbesondere mindestens 2 mm, insbesondere mindestens 5 mm.

Zumindest einzelne der Spulenwindungen 28, insbesondere die äußerste Spulenwindung 28b der zweiten Windungsteilgruppe 34, weist eine Winkeländerung von mindestens 100°, insbesondere von 130°, über eine Windungslänge x von maximal 40 mm, insbesondere maximal 30 mm, insbesondere maximal 20 mm, auf.

Die Funktionsweise des Kochfeldsystems 1 mit der Vorrichtung 2 zum Abzug von Kochdünsten und dem Induktionskochfeld 3, insbesondere der Induktionsheizeinheit 17 mit der Induktionsspule 16, ist wie folgt:
Das Kochfeldsystem 1 ist deaktiviert. Das Gargeschirr 4, 5 ist auf dem Induktionskochfeld 3 angeordnet. Insbesondere ist der Topf 4 auf einer einzelnen der Kochstellen 14 angeordnet. Der Bräter 5 überlappt in einer Draufsicht zwei der Kochstellen 14.

Mittels der Benutzerschnittstelle 8 kann der Benutzer das Kochfeldsystem 1 aktivieren. Insbesondere kann die Abzugsleistung der Dunstabzugsvorrichtung 2 eingestellt werden. Die Heizleistung jeder Induktionsheizeinheit 17 kann individuell eingestellt werden.

Der Gargeschirrsensor 19 erkennt die Anordnung des Gargeschirrs 4, 5 auf dem Induktionskochfeld 3. Insbesondere wird erkannt, dass der Bräter 5 zwei der Kochstellen 14 überlappt.

Mittels der Steuereinrichtung werden die beiden Induktionsheizeinheiten 17, deren zugehörige Kochstellen 14 von dem Bräter 5 überlappt sind, miteinander gekoppelt. Die Koppelung bewirkt, dass die über beide Induktionsheizeinheiten 17 abgegebene Heizleistung identisch ist. Die Einstellung der Heizleistung kann durch den Benutzer damit besonders einfach und intuitiv erfolgen.

Mittels des Temperatursensors 20 wird die Temperatur der Kochstellen 14, insbesondere des Gargeschirrs 4, 5 erfasst. Die Koppelung der Induktionsheizeinheit 17 kann derart erfolgen, dass die an den beiden Kochstellen 14 erfassten Temperaturen aneinander angepasst, insbesondere auf denselben Temperaturwert geregelt, werden.

Die Induktionsheizeinheiten 17 werden über das Anschlussmittel 25 mit elektrischer Leistung, insbesondere mit Wechselspannung, versorgt. Die stromdurchflossene Induktionsspule 16 erzeugt ein Magnetfeld. Das Magnetfeld erstreckt sich in den Bereich der Kochstellen 14, insbesondere des Gargeschirrs 4, 5. Das Magnetfeld, insbesondere das sich ändernde Magnetfeld, erzeugt in dem Gargeschirr 4, 5, insbesondere in einem Boden des Gargeschirrs 4, 5, Induktionsströme. Hierzu weist das Gargeschirr 4, 5 ein ferromagnetisches Material auf. Die Induktionsströme führen, insbesondere gemäß der Wirkweise einer Widerstandsheizung, zu einer Aufheizung des Gargeschirrs 4, 5.

Die Induktionsheizeinheit 17 gewährleistet eine besonders gleichmäßige Beheizung des Gargeschirrs 4, 5. Insbesondere ist die an das Gargeschirr 4, 5 abgegebene Heizleistung besonders gleichmäßig über die Fläche der Kochstelle 14 verteilt. Dies wird insbesondere dadurch ermöglicht, dass der Windungsabstand d im Bereich zwischen zwei benachbarten Maxima rₘₐₓ der Radialerstreckung r maximal ist. Hierdurch kann eine besonders gleichmäßige Windungsdichte, insbesondere in Radialrichtung r, erzielt werden. Unter der Windungsdichte wird das Verhältnis aus der Anzahl von Spulenwindungen 28 der Windungsgruppe 32 und der Breite b der Windungsgruppe 32 verstanden.

Für eine zusätzliche Vergleichmäßigung der Heizleistung über die Kochstelle 14 sorgen die sternförmig angeordneten Ferrite 22.

Eine Überhöhung der abgegebenen Heizleistung im Mittenbereich der Seiten der polygonal geformten Spulenwindungen 28, sogenannte Hotspots, wird vermieden. Insbesondere erfolgt die Heizleistungsabgabe entlang der Spulenwindungen 28, insbesondere der ersten Windungsteilgruppe 33, besonders gleichmäßig. Hierdurch wird vorteilhaft erreicht, dass die polygonal geformte Kochstelle 14 besonders gleichmäßig beheizbar sind. Insbesondere kann Gargeschirr 4, 5 mit polygonaler, insbesondere rechteckförmiger, insbesondere quadratischer, Aufstellfläche besonders gleichmäßig beheizt werden.

Durch die Koppelung von mindestens zwei nebeneinander angeordneten Induktionsheizeinheiten 17 lassen sich große Flächen energieeffizient und gleichmäßig beheizen. Mehrere der Kochstellen 14 können gekoppelt werden, ohne dass zwischen den aneinander angrenzenden Induktionsspulen 16 Bereiche entstehen, in denen eine andere, insbesondere eine geringer, Heizleistung abgegeben wird, als in einem zentralen Bereich der jeweiligen Kochstelle 14.

Anhang der Fig. 5 ist eine weitere Ausführungsform eines Kochfeldsystems 1 beschrieben. Im Unterschied zu dem vorstehend beschriebenen Kochfeldsystem 1 weist das Induktionskochfeld 3 sieben Induktionsheizeinheiten 17 zum Beheizen jeweils rechteckförmiger Kochstellen 14 auf. Die Induktionsspulen 16 unterscheiden sich von den Induktionsspulen 16 der vorstehend beschriebenen Ausführungsform dadurch, dass deren kleinste konvexe Einhüllende 35 der Windungsgruppe 32, abgesehen von Eckbereichen 36, rechteckförmig ist. Das Seitenverhältnis der rechteckförmigen, kleinsten konvexen Einhüllenden 35 beträgt 2: 1. Die Spulenwindungen 28 folgen dieser Formgebung entsprechend. Im Übrigen entspricht der Aufbau der Induktionsheizeinheiten 17 dem der vorstehend beschriebenen Induktionsheizeinheiten 17. Die weiteren Komponenten des Kochfeldsystems 1 entsprechen denen des vorstehend beschriebenen Kochfeldsystems 1.

Die Funktionsweise des Kochfeldsystems 1 entspricht im Wesentlichen der Funktionsweise des vorstehend beschriebenen Kochfeldsystems 1. Zum Beheizen von Gargeschirr 4, 5, welches größer ist als die jeweilige Kochstelle 14, sind mindestens zwei, insbesondere mindestens drei der Kochstellen 14, insbesondere der Induktionsheizeinheiten 17, koppelbar. Insbesondere sind zwei oder drei der jeweils links bzw. rechts der Benutzerschnittelle 8 angeordneten Kochstellen 14 miteinander koppelbar. Die Koppelung erfolgt insbesondere automatisiert, anhand eines Signals des Gargeschirrsensors 19. Alternativ oder zusätzlich kann die Koppelung manuell, mittels einer Benutzereingabe erfolgen.

Dadurch, dass die Induktionsheizeinheiten eine besonders gleichmäßige Beheizung des Gargeschirrs 4, 5 ermöglichen, ist das Garergebnis verbessert und das Induktionskochfeld 3 ist besonders energieeffizient und benutzerfreundlich im Betrieb. Eine besonders gleichmäßige Abgabe von Heizleistung kann insbesondere bei nicht-kreisförmigen Kochstellen 14 erreicht werden. Insbesondere kann die Abgabe von Heizleistung über mehrere, miteinander gekoppelte Induktionsheizeinheiten 17 besonders gleichmäßig erfolgen. Das Induktionskochfeld 3, insbesondere das Kochfeldsystem 1 ist besonders flexibel einsetzbar sowie energieeffizient und benutzerfreundlich im Betrieb.

## Patentansprüche

1. Induktionsspule (16) zum Erhitzen von Gargeschirr (4, 5), aufweisend
1.1. eine Windungsgruppe (32) mit mindestens zwei um eine Spulenachse (30) verlaufenden Spulenwindungen (28) zum Erzeugen eines Magnetfelds,
1.2. wobei die Windungsgruppe (32) in einer Orthogonalprojektion auf ihre Haupterstreckungsebene eine Außenkontur aufweist,
1.3. wobei eine Radialerstreckung (r) der Außenkontur entlang einer Umfangsrichtung (ϕ) um die Spulenachse (30) mindestens zwei aufeinanderfolgenden Maxima (rₘₐₓ) aufweist,
1.4. wobei die Windungsgruppe (32) mindestens einen Zwischenabschnitt (38) aufweist, der sich entlang der Umfangsrichtung (ϕ) zwischen den zwei aufeinanderfolgenden Maxima (rₘₐₓ) der Radialerstreckung (r) erstreckt,
1.5. wobei zwischen mindestens zwei der Spulenwindungen (28) der Windungsgruppe (32) ein Windungsabstand (d) vorliegt, der entlang der Umfangsrichtung (ϕ) variiert,
1.6. wobei der Windungsabstand (d) innerhalb des Zwischenabschnitts (38) mindestens ein Abstandsmaximum (dₘₐₓ) aufweist,
1.7. wobei der Windungsabstand (d) innerhalb des Zwischenabschnitts (38) entlang der Umfangsrichtung (ϕ) beidseitig von dem Abstandsmaximum (dₘₐₓ) abnimmt, und
1.8. wobei mindestens eine Spulenwindung (28) zumindest abschnittsweise eine Winkeländerung von mindestens 100° über eine Windungslänge (x) von maximal 50 mm aufweist.

2. Induktionsspule (16) nach Anspruch 1, **dadurch gekennzeichnet, dass** hinsichtlich des mindestens einen Abstandsmaximums (dₘₐₓ) radial innen und radial außen jeweils mindestens zwei Spulenwindungen (28) angeordnet sind, die an der Umfangsposition (ϕ) des mindestens einen Abstandsmaximums (dₘₐₓ) und in Umfangsrichtung beidseitig von dem Abstandsmaximum (dₘₐₓ) zumindest abschnittsweise einen konstanten Abstand zueinander aufweisen.

3. Induktionsspule (16) nach Anspruch 1 oder 2, **dadurch gekennzeichnet, dass** mindestens zwei der Spulenwindungen (28) jeweils über einen Bereich von mindestens 50 % ihrer Längserstreckung (x) einen Abstand zueinander von maximal 50 % ihrer Quererstreckung aufweisen.

4. Induktionsspule (16) nach einem der vorstehenden Ansprüche,
**dadurch gekennzeichnet, dass** mindestens eine der Spulenwindungen (28) eine konkave Form aufweist.

5. Induktionsspule (16) nach Anspruch 4, **dadurch gekennzeichnet, dass** an der Umfangsposition (ϕ) der konkaven Form eine radial weiter au-ßen liegende Spulenwindung (28) eine konvexere Form aufweist.

6. Induktionsspule (16) nach einem der vorstehenden Ansprüche,
**dadurch gekennzeichnet, dass** eine kleinste konvexe Einhüllende (35) und/oder eine Außenkontur der Windungsgruppe (32), abgesehen von Eckbereichen (36), polygonförmig ist.

7. Induktionsspule (16) nach einem der vorstehenden Ansprüche,
**dadurch gekennzeichnet, dass** mindestens 70 % der Gesamtzahl der Spulenwindungen (28) der Induktionsspule (16) jeweils über einen Bereich von mindestens 70 % ihrer Längserstreckung (x) einen konstanten Abstand zu mindestens einer unmittelbar benachbarten Spulenwindung (28) aufweisen.

8. Induktionsspule (16) nach einem der vorstehenden Ansprüche, **gekennzeichnet durch** eine erste Windungsteilgruppe (33) mit mindestens einer Spulenwindung (28) der Windungsgruppe (32) und eine zweite Windungsteilgruppe (34) mit mindestens einer anderen Spulenwindung (28) der Windungsgruppe (32), wobei die Außenkonturen der beiden Windungsteilgruppen (33, 34) unterschiedliche Grundformen aufweisen.

9. Induktionsspule (16) nach Anspruch 8, **dadurch gekennzeichnet, dass** die mindestens eine Spulenwindung (28) der ersten Windungsteilgruppe (33) ausschließlich konvex und/oder gerade geformt ist.

10. Induktionsspule (16) nach Anspruch 8 oder 9, **dadurch gekennzeichnet, dass** die mindestens eine Spulenwindung (28) der zweiten Windungsteilgruppe (34) zumindest abschnittsweise konkav geformt ist.

11. Induktionsspule (16) nach einem der vorstehenden Ansprüche,
**dadurch gekennzeichnet, dass** eine Breite (b) in Radialrichtung (r), zwischen einer äußersten Spulenwindung (28a) und einer innersten Spulenwindung (28c) der Windungsgruppe (32), bei einem vollständigen Umlauf um die Spulenachse (30), um maximal 30 % gegenüber einer Maximalbreite (bₘₐₓ) variiert.

12. Induktionsspule (16) nach einem der vorstehenden Ansprüche,
**dadurch gekennzeichnet, dass** die mindestens zwei Spulenwindungen (28) ein Flachband aufweisen.

13. Induktionsspule (16) nach einem der vorstehenden Ansprüche,
**dadurch gekennzeichnet, dass** mindestens eine der Spulenwindungen (28) zumindest abschnittsweise eine Winkeländerung von mindestens 100° über eine Windungslänge (x) von maximal 25 mm aufweist.

14. Induktionskochfeld (3), aufweisend
14.1. einen Gargeschirrträger (13) mit mindestens einer Kochstelle (14), und
14.2. mindestens eine Induktionsspule (16) nach einem der Ansprüche 1 bis 13 zum Erhitzen des an der Kochstelle (14) angeordneten Gargeschirrs (4, 5).

15. Kochfeldsystem (1), aufweisend
15.1. mindestens ein Induktionskochfeld (3) nach Anspruch 14, und
15.2. eine Vorrichtung (2) zum Abzug von Kochdünsten.
